# EUROPÄISCHE PATENTSCHRIFT

(11) **EP 0 570 863 B1**
(45) Veröffentlichungstag und Bekanntmachung des Hinweises auf die Patenterteilung: **14.04.1999**
(21) Anmeldenummer: 93107897.6
(22) Anmeldetag: 14.05.1993
(51) Int. Cl.: H01Q 21/24, H01Q 21/06, H01Q 13/02, H01Q 21/28

(54) **Rundsuchradarantenne in Flachbauweise**
Surveillance radar antenna in flat configuration
Antenne de radar de surveillance à configuration plate

(30) Priorität: 22.05.1992 DE 4217091
(43) Veröffentlichungstag der Anmeldung: 24.11.1993
(73) Patentinhaber: DaimlerChrysler AG, 70567 Stuttgart (DE)
(72) Erfinder: Brunner, Anton, Dipl.-Ing., W-8130 Starnberg (DE); Kress, Erwin, Dipl.-Ing., W-8031 Wörthsee (DE)

(56) Entgegenhaltungen:
- EP-A- 0 024 808
- EP-A- 0 470 786
- EP-A- 0 543 509
- WO-A-89/09501
- DE-A- 3 915 048
- PATENT ABSTRACTS OF JAPAN vol. 3, no. 66 (E-115)7. Juni 1979 & JP-A-54 043 659 (BOEICHO GIJUTSU KENKYU HONBU)

## Beschreibung

Die Erfindung bezieht sich auf eine Rundsuchradarantenne gemäß dem Oberbegriff des Patentanspruchs 1.

Gewöhnliche Rundsuchradarantennen sind als Reflektorantennen aufgebaut und weisen eine verhältnismäßig große Bautiefe auf, was den Anforderungen an hohe Mobilität oft entgegensteht. Außerdem genügen Reflektorantennen oft nicht den Ansprüchen an niedrige Nebenzipfel und eine umschaltbare Polarisation:linear-zirkular.

Es bestehen deswegen bereits Bemühungen, Rundsuchradarantennen in Flachbauweise zu realisieren. Diese Bemühungen münden jedoch bislang in verhältnismäßig aufwendigen oder wenig gut aufeinander abgestimmten Kombinationen von Strahlern (z.B. Patch-Strahler, offene Hohlleiter), Polarisationsumschaltungen (Septum) und Verteilern (Streifenleitungen, Koaxalleitungen, Hohlleiter).

Radarantennen mit einer Vielzahl von in Reihen und Spalten angeordneten Einzelstrahlern, die durch nach vorne offene Hohlleiterstrahler gebildet werden, sind auch im Zusammenhang mit elektronisch phasengesteuerten Antennen bekannt (M. I. Skolnik: "Introduction to Radar Systems", Second Edition, MacGraw Hill, 1980, Seiten 305 und 306). Mit derartigen phasengesteuerten Antennen, die sich zwar verhältnismäßig flach ausbilden lassen, ist jedoch keine Rundumsuche möglich. Dazu sind mehrere solche Antennen erforderlich.

Aus der US 4,527,165 ist eine Antenne für zirkular polarisierte Signale bekannt, die in eine Schichtstruktur eingebrachte Wellenleiter und Hornstrahler aufweist. Die Trennung zwischen zwei Erregernetzwerken für eine zirkulare Polarisation durch eine Zwischenschicht führt jedoch zu einer voluminösen Bauform.

Aufgabe der Erfindung ist es, eine hochmobile, um eine Vertikalachse rotierende Rundsuchradarantenne in Flachbauweise zu schaffen, die zwischen exaktem Linear- und Zirkular-Polarisationsbetrieb umschaltbar ist und sehr niedrige Nebenzipfel im Azimutdiagramm aufweist. Außerdem sollen sich ohne Schwierigkeiten ein cosec²-Diagramm in der Elevationsebene erzeugen und IFF-Strahler integrieren lassen.

Diese Aufgabe wird bei einer gattungsgemäßen Rundsuchradarantenne durch die im kennzeichnenden Teil des Patentanspruchs 1 angegebenen Merkmale gelöst. Die Rundsuchradarantenne nach der Erfindung ist für eine Frequenz bandbreite geeignet, die mindestens 10 % beträgt. Die hinter der Trägerplatte angeordneten Verteiler lassen sich sehr kompakt gestalten, so daß die gesamte Antenne extrem flach und damit für hohe Mobilität geeignet aufgebaut werden kann.

Linearpolarisation ist dann eingeschaltet, wenn der 0°/90°-Phasenschieber auf 0° geschaltet ist, so daß an den beiden Einkoppeleinrichtungen jedes Strahlers nicht nur übereinstimmende Amplituden-, sondern auch Phasenverhältnisse bestehen. Zirkularpolarisation liegt dann vor, wenn der 0°/90°-Phasenschieber auf 90° gestellt ist, so daß an den beiden Einkoppeleinrichtungen zwar gleiche Amplituden-, aber um 90° unterschiedliche Phasenverhältnisse bestehen. Ist in jedem der beiden Speisewege ein umschaltbarer 0°/90°-Phasenschieber eingefügt, so läßt sich zwischen links- oder rechtszirkularer Polarisation auswählen, je nachdem, welcher Phasenschieber auf 90° gestellt ist.

Mit der Rundsuchradarantenne nach der Erfindung läßt sich ohne große Probleme eine IFF-Antenne (Identification-Friend-Foe; Freund-Feind-Kennung) integrieren. Dazu werden vor der Trägerplatte in vorteilhafter Weise eine oder mehr Reihen von nach vorne abragenden Dipolstrahlern oder eine gitterartige Strahlerstruktur auf einer dielektrischen Platte angeordnet, wobei die Zuleitungen zu den Dipolstrahlern bzw. zur gitterartigen Strahlerstruktur durch die Trägerplatte und zwischen den Verteilern bzw. zum Teil durch diese hindurch zu einem dahinter liegenden IFF-Verteiler mit Summen-Differenz-Hybrid durchgeführt werden. Auf der Oberseite der Antenne läßt sich noch ein SLS-Strahler zum Zwecke der Nebenzipfelsignalunterdrückung anbringen.

Weitere zweckmäßige Weiterbildungen der Erfindung sind in den Unteransprüchen angegeben.

Im folgenden wird die Erfindung anhand von in fünf Figuren dargestellten Ausführungsbeispielen erläutert.

Es zeigen
- Fig. 1: die Schrägansicht einer Rundsuchradarantenne nach der Erfindung mit integrierter IFF-Antenne in Flachbauweise,
- Fig. 2: die Schrägansicht einer Rundsuchradarantenne nach der Erfindung ohne IFF-Antenne,
- Fig. 3, 4 und 5: Ansichten auf eine ähnliche Antenne wie nach Fig. 2 von vorne, von der Seite bzw. von oben.

In einer perspektivischen Ansicht ist in Fig. 1 eine um eine vertikale Achse rotierende Rundsuchradarantenne mit integrierter IFF-Antenne in Flachbauweise dargestellt. Die Radarantenne selbst besteht aus einer Vielzahl von in horizontalen Reihen und vertikalen Spalten angeordneten Einzelstrahlern, die durch nach vorne offene Hohlleiterstrahler 1 gebildet werden, die vorne jeweils einen Trichteransatz 12, z.B. einen Diagonaltrichter, aufweisen. Zur Halterung der Hohlleiterstrahler 1 ist eine Trägerplatte 2 vorgesehen, die zur Aufnahme oder Bildung von Hohlleiterstrahlern 1 Öffnungen 3 aufweist. Hinter der Trägerplatte 2 sind für die Strahler jeweils einer Spalte zur Versorgung dieser Strahler mit einer vorgesehenen Amplitude und Phase jeweils als senkrecht verlaufende Hohlleiter ausgebildete Vertikalverteiler 10 angeordnet. Für jede Spalte ist somit ein Vertikalverteiler 10 vorgesehen. Die Eingänge sämtlicher Vertikalverteiler 10 sind von entsprechend angeordneten Ausgängen eines dahinter waagrecht verlaufenden Horizontalverteilers 11 gespeist. Der Horizontalverteiler 11 ist mit seinem Eingang über eine Speiseleitung mit dem eigentlichen Radargerät verbunden. Die Trägerplatte 2 kann beispielsweise aus Metall, insbesondere Aluminium, oder metallisiertem Kunststoff bestehen. Dabei können die Hohlleiterstrahler 1 mit ihren Trichteransätzen 12 ebenfalls metallisiert sein.

Zur Realisierung einer integrierten IFF-Antenne sind auf der Trägerplatte 2 im dargestellten Ausführungsbeispiel drei Reihen von nach vorn abragenden Dipolstrahlern 16 angeordnet, wobei die vordere Oberfläche der Trägerplatte 2 als Reflektor genutzt wird. Die Zuleitungen 17 zu den Dipolstrahlern 16 sind durch die Trägerplatte 2 und teilweise durch den Horizontalverteiler 11 sowie zwischen den Vertikalverteilern 10 zu einem dahinter liegenden, in Fig. 1 nicht sichtbaren IFF-Verteiler mit Summen-Differenz-Hybrid durchgeführt. Die Trägerplatte 2 mit den Öffnungen aller darin aufgenommenen Hohlleiterstrahler 1 und die IFF-Dipolstrahler 16 sind aperturseitig von einem verlustarmen Radom 18 abgedeckt.

In Fig. 2 ist in einer perspektivischen Ansicht ein anderes Ausführungsbeispiel einer sich um eine vertikale Achse drehenden Rundsuchradarantenne nach der Erfindung dargestellt. Diese Antenne ist, was das Primärradar betrifft, genauso aufgebaut wie die Antenne nach Fig. 1. IFF-Dipole sind jedoch im Ausführungsbeispiel nach Fig. 2 nicht vorhanden, so daß ein Radom 19 als ebene Platte unmittelbar auf die Trägerplatte 2 vorne aufgebracht werden kann und sich dadurch eine noch erheblich flachere Bauform ergibt.

In den Figuren 3, 4 und 5 sind Ansichten eines ähnlichen Ausführungsbeispiels einer Rundsuchradarantenne nach der Erfindung von vorne, von der Seite bzw. von oben dargestellt. In den Hohlleiterstrahlern 1, die vorne mit einem Trichteransatz, z.B. einem Pyramidentrichter 12 oder Diagonaltrichter 13, versehen sind, sind zwei um 90° versetzte Einkoppeleinrichtungen 4, 5 zur Doppeleinspeisung vorgesehen, die koaxial von der Strahlerrückseite her erfolgt. An der Rückseite der Hohlleiterstrahler 1 ist jeweils eine Polarisations-Umschalteinrichtung 6 vorgesehen, mittels welcher sich durch Betätigung eines sich somit ebenfalls an der Strahlerrückseite befindenden 0°/90°-Phasenschiebers 7 eine Umschaltung zwischen einer linearen und zirkularer Polarisation vornehmen läßt. Umschaltbare Phasenschieber 7 sind in den beiden Speisewegen 8, 9 zu den räumlich um 90° versetzten Einkoppeleinrichtungen 4, 5 eingefügt. Sind die beiden Phasenschieber 7 jeder Umschalteinrichtung 6 auf 0° gestellt, so liegt lineare Polarisation vor. Bei Einschaltung der 90°-Phasenverschiebung in einem der beiden Phasenschieber 7 entsteht linkszirkulare und bei Einschaltung der 90°-Phasenverschiebung im anderen Phasenschieber 7 rechtszirkulare Polarisation, wobei jeweils im anderen Phasenschieber 0° eingestellt ist. Die Anwendung einer doppelten 0°/±90°-Phasenschieberkombination erlaubt zusätzlich noch eine Polarisationsumschaltung: horizontal-vertikal. Hinter den Polarisations-Umschalteinrichtungen 6 und zwar hinter der Zusammenführung 20 der beiden Speisewege 8 und 9 ist für alle Strahler 1 jeweils einer Spalte zur Versorgung dieser Strahler 1 mit einer vorgesehenen Ampltude und Phase jeweils einer der senkrecht verlaufenden Vertikalverteiler 10 angeordnet. Die Eingänge sämtlicher Vertikalverteiler 10 sind von entsprechend angeordneten Ausgängen des dahinter waagrecht verlaufenden Horizontalverteilers 11 gespeist. Die Amplitudenverteilung entlang dem Horizontalverteiler 11 wird so eingestellt, daß sich eine sehr hohe Nebenzipfeldämpfung der Radarantenne ergibt.

In Fig. 3 weist einer der Hohlleiterstrahler 1 einen Trichteransatz auf, der als Diagonaltrichter 13 ausgebildet ist. Die beiden um 90° versetzten Einkoppeleinrichtungen 14, 15 zur Doppeleinspeisung sind hierbei unter ± 45° gegenüber der Horizontalebene räumlich versetzt. Zur Erzeugung einer horizontal polarisierten Strahlung werden die beiden Einkoppeleinrichtungen 14, 15 mit gleicher Phase und Amplitude erregt. Bei den anderen beispielhaft ausgeführten Hohlleiterstrahlern 1 ist ein Trichteransatz 12 in Form eines Pyramidentrichters vorgesehen. Werden dort die beiden um 90° versetzten Einkoppeleinrichtungen 4, 5 zur Doppeleinspeisung mit gleichen Amplituden und Phasen erregt, dann entsteht eine Linearpolarisation unter 45° gegenüber der Horizontalebene. In diesem Zusammenhang wird darauf hingewiesen, daß in einer Antenne selbstverständlich lediglich gleichartige Hohlleiterstrahler Anwendung finden können, z.B. also ausschließlich solche mit Pyramidentrichteransatz oder Diagonaltrichter. Die Umschaltung zwischen horizontaler und zirkularer Polarisation erfolgt in allen Fällen durch Einschalten eines 0°/90°-Phasenschiebers 7 in einen der beiden Speisewege 8, 9 jeder Polarisations-Umschalteinrichtung 6. Die Vertikalverteiler 10 können seriell, parallel, gleichphasig (equiphase) oder phasenunterschiedlich betrieben werden. So können z.B. die Vertikalverteiler 10 die Hohlleiterstrahler 1 mit der für ein cosecansförmiges Vertikaldiagramm notwendigen Phase versorgen.

In den Polarisations-Umschalteinrichtungen können auch besondere Phasenschieber zur Einstellung eines besonderen Strahlungsdiagramms, z.B. einer cosec²-Charakteristik, vorgesehen sein. Es können in den Polarisations-Umschalteinrichtungen 6 auch noch zusätzlich einschaltbare Phasenschieber enthalten sein, welche die Einschaltung einer anderen Strahlform erlauben, z.B. anstelle einer cosec²-Charakteristik einen Bleistift- oder Fächerstrahl.

Alternativ zu der Vielfachausführung des 0°/90°-Phasenschiebers 7 zur Polarisationsumschaltung in den Polarisations-Umschalteinrichtungen 6 kann auch eine Doppelausführung aller Verteiler 10, 11, d.h. zwei Vertikalverteiler pro Strahlerspalte und ein Horizontalverteiler für jeweils einen der beiden Vertikalverteiler aller Strahlerspalten, und eine einmalige 0°/90°- oder 0°/±90°-Phasenumschaltung angewendet werden.

Alle Vertikalverteiler 10 lassen sich auch in einer gemeinsamen Platte einarbeiten.

## Patentansprüche

1. Um eine Vertikalachse drehende Rundsuchradarantenne in Flachbauweise mit einer Vielzahl von in Reihen und Spalten angeordneten Einzelstrahlern, die durch nach vorn offene Hohlleiterstrahler gebildet werden, mit einer Trägerplatte (2) zur Halterung der Hohlleiterstrahler (1), die zur Aufnahme oder Bildung von Wellenleiterstrahlern Öffnungen (3) aufweist, mit zwei um 90° versetzten Einkoppeleinrichtungen (4, 5) in den Wellenleiterstrahlern zur Doppeleinspeisung, wobei die Wellenleiterstrahler als Hohlleiterstrahler ausgebildet sind, die Doppeleinspeisung von der Strahlerrückseite erfolgt und an der Rückseite der Strahler eine Polarisations-Umschalteinrichtung (6) vorgesehen ist,
**dadurch gekennzeichnet**,
daß sich mittels der Polarisations-Umschalteinrichtung (6) durch Betätigung eines sich ebenfalls an der Strahlerrückseite befindlichen, in einen der beiden Speisewege (8, 9) zu den räumlich um 90° versetzten Einkoppeleinrichtungen eingefügten 0°/90°-Phasenschiebers (7) eine Umschaltung zwischen einer linearen und zirkularen Polarisation vornehmen läßt,
daß hinter den Polarisations-Umschalteinrichtungen (6) und zwar hinter der Zusammenführung (20) der beiden Speisewege jeweils für alle Strahler einer Spalte zur Versorgung dieser Strahler mit einer vorgesehenen Amplitude und Phase ein als senkrecht verlaufender Hohlleiter ausgebildeter Vertikalverteiler (10) angeordnet ist und
daß die Eingänge sämtlicher Vertikalverteiler von entsprechend angeordneten Ausgängen eines dahinter verlaufenden Horizontalverteilers (11) gespeist sind, der mit seinem Eingang über eine Speiseleitung mit einem Radargerät verbunden ist.

2. Rundsuchradarantenne nach Anspruch 1,
**dadurch gekennzeichnet**, daß in jeden der beiden Speisewege (8, 9) ein einschaltbarer 0°/90°-Phasenschieber (7) eingefügt ist, so daß sich bei Einschaltung der 90°-Phasenverschiebung im einen Phasenschieber eine linkszirkulare und bei Einschaltung der 90°-Phasenverschiebung im anderen Phasenschieber eine rechtszirkulare Polarisation ergibt.

3. Rundsuchradarantenne nach Anspruch 2,
**dadurch gekennzeichnet**, daß die beiden Phasenschieber (7) jeder Polarisations-Umschalteinrichtung (6) als 0°/± 90°-Phasenschieber ausgebildet sind, so daß sich durch Einschaltung von + 90° im einen und - 90° im anderen Phasenschieber zusätzlich noch die jeweils orthogonale Linearpolarisation einstellen läßt.

4. Rundsuchradarantenne nach einem der vorhergehenden Ansprüche,
**dadurch gekennzeichnet**, daß die Amplitudenverteilung entlang dem Horizontalverteiler (11) so eingestellt ist, daß sich eine sehr hohe Nebenzipfeldämpfung ergibt.

5. Rundsuchradarantenne nach einem der vorhergehenden Ansprüche,
**dadurch gekennzeichnet**, daß anstelle der in den Polarisations-Umschalteinrichtungen (6) jeweils vorgesehenen 0°/90°-Phasenschieber (7) eine Doppelausführung aller Verteiler (10, 11), d.h. zwei Vertikalverteiler pro Strahlerspalte und ein Horizontalverteiler für jeweils einen der beiden Vertikalverteiler aller Strahlerspalten, und eine einmalige 90°-Phasenumschaltung vorgesehen sind.

6. Rundsuchradarantenne nach einem der vorhergehenden Ansprüche,
**dadurch gekennzeichnet**, daß die Hohlleiterstrahler (1) vorne eine Trichteransatz (12) aufweisen, z.B. in Form eines Rundtrichters oder eines Pyramidentrichters.

7. Rundsuchradarantenne nach Anspruch 6,
**dadurch gekennzeichnet**, daß der Trichteransatz als Diagonaltrichter (13) ausgebildet ist, daß die beiden räumlich um 90° versetzten Einkoppeleinrichtungen (14, 15) zur Doppeleinspeisung unter ± 45° gegenüber der Horizontalebene versetzt sind und daß zur Erzeugung einer Horizontalpolarisation die beiden Einkoppeleinrichtungen mit gleichen Phasen und Amplituden erregt werden.

8. Rundsuchradarantenne nach Anspruch 6,
**dadurch gekennzeichnet**, daß der Trichteransatz als Diagonaltrichter (13) ausgebildet ist, daß die beiden räumlich um 90° versetzten Einkoppeleinrichtungen (14, 15) zur Doppeleinspeisung unter ± 45° gegenüber der Vertikalebene versetzt sind und daß zur Erzeugung einer Vertikalpolarisation die beiden Einkoppeleinrichtungen mit gleicher Phase und Amplitude erregt werden.

9. Rundsuchradarantenne nach einem der vorhergehenden Ansprüche,
**dadurch gekennzeichnet**, daß die Amplituden- und Phasenverteilung entlang dem Vertikalverteiler (10) so eingestellt ist, daß sich eine besonders geformte Strahlungskeule im Elevationsdiagramm, z.B. eine Kosekansform, ergibt.

10. Rundsuchradarantenne nach einem der vorhergehenden Ansprüche,
**dadurch gekennzeichnet**, daß in den Polarisations-Umschalteinrichtungen (6) besondere Phasenschieber zur Einstellung eines besonderen Strahlungsdiagramms z.B. einer cosec²-Charakteristik, vorgesehen sind.

11. Rundsuchradarantenne nach einem der vorhergehenden Ansprüche,
**dadurch gekennzeichnet**, daß in den Polarisations-Umschalteinrichtungen (6) noch zusätzlich einschaltbare Phasenschieber enthalten sind, welche die Einschaltung einer anderen Strahlform erlauben, z.B. anstelle einer cosec²-Charakteristik einen Bleistift- oder Fächerstrahl.

12. Rundsuchradarantenne nach einem der vorhergehenden Ansprüche,
**dadurch gekennzeichnet**, daß alle Vertikalverteiler (10) in einer gemeinsamen Platte eingearbeitet sind.

13. Rundsuchradarantenne nach einem der vorhergehenden Ansprüche,
**dadurch gekennzeichnet**, daß die Trägerplatte (2) aus Metall, z.B. Aluminium, oder oberflächlich metallisiertem Kunststoff besteht.

14. Rundsuchradarantenne nach Anspruch 13,
**dadurch gekennzeichnet**, daß bei einer Ausführung der Trägerplatte (2) aus Metall die Hohlleiterstrahler (1) darin eingefräst sind.

15. Rundsuchradarantenne nach Anspruch 13,
**dadurch gekennzeichnet**, daß bei einer Ausführung der Trägerplatte (2) aus oberflächlich metallisiertem Kunststoff auch die Hohlleiterstrahler (1) darin metallisiert sind.

16. Rundsuchradarantenne nach einem der vorhergehenden Ansprüche,
**dadurch gekennzeichnet**, daß als integrierte IFF-Antenne auf der Trägerplatte (2) eine oder mehr Reihen von nach vorne abragenden Dipolstrahlern (16) angeordnet sind, und daß die Zuleitungen (17) zu den Dipolstrahlern durch die Trägerplatte und teilweise durch den Horizontalverteiler (11) sowie zwischen den Vertikalverteilern (10, 11) zu einem dahinter liegenden IFF-Verteiler mit Summen-Differenz-Hybrid durchgeführt sind.

17. Rundsuchradarantenne nach einem der Ansprüche 1 bis 15,
**dadurch gekennzeichnet**, daß als integrierte IFF-Antenne eine auf einer dielektrischen Platte aufgebrachte gitterartige Strahlerstruktur mit geringer Rückwirkung auf die Hohlleiterstrahler vor der Trägerplatte angeordnet ist und daß die Zuleitungen zur gitterartigen Strahlerstruktur durch die Trägerplatte und teilweise durch den Horizontalverteiler sowie zwischen den Vertikalverteilern zu einem dahinter liegenden IFF-Verteiler mit Summen-Differenz-Hybrid durchgeführt sind.

18. Rundsuchradarantenne nach Anspruch 16 oder 17,
**dadurch gekennzeichnet**, daß auf der Oberseite der Trägerplatte (2) ein SLS-Strahler zur Nebenzipfelsignalunterdrückung (Side-Lobe-Suppression) angebracht ist.

19. Rundsuchradarantenne nach einem der vorhergehenden Ansprüche,
**dadurch gekennzeichnet**, daß die Trägerplatte (2) mit allen ihren Hohlleiterstrahler-Öffnungen und gegebenenfalls die IFF-Dipolstrahler (16) aperturseitig von einem verlustarmen Radom (18) abgedeckt sind.

20. Rundsuchradarantenne nach einem der vorhergehenden Ansprüche,
**gekennzeichnet durch** eine Bemessung für das X-Band.

## Claims

1. An omnidirectional radar antenna which rotates about a vertical axis, is of a flat-pack design and has a plurality of individual transmitters which are disposed in rows and columns and are formed by hollow conductor transmitters open to the front, the said antenna having a supporting plate (2) in which are mounted the hollow conductor transmitters (1) and which has apertures (3) to accommodate or form waveguide transmitters, and having two coupling devices (4, 5) offset by 90° in the waveguide transmitters in order to provide a two-source mains infeed, the waveguide transmitters being in the form of hollow conductor transmitters, the two-source mains infeed being effected from the rear side of the transmitters, and the rear side of the transmitters being provided with a polarisation reversal device (6),
characterised
in that reversal between linear and circular polarisation is effected by means of the polarisation reversal device (6), by operation of a 0°/90° phase shifter (7) likewise disposed on the rear side of the transmitters and inserted into one of the two supply paths (8, 9) to the coupling devices which are spatially offset by 90°,
in that, behind the polarisation reversal devices (6), namely behind the junction (20) of the two supply paths, there is disposed a vertical distributor (10) in the form of a vertically extending hollow conductor for all the transmitters of each column for the purpose of supplying these transmitters with an intended amplitude and phase, and
in that the inputs of all the vertical distributors are supplied by correspondingly disposed outputs of a horizontal distributor (11) which extends therebehind and which, with its input, is connected via a supply line to a radar device.

2. An omnidirectional radar antenna as claimed in claim 1,
characterised in that a switch-on 0°/90° phase shifter (7) is inserted into each of the two supply paths (8, 9) so that, when the 90° phase shift is switched on in the one phase shifter, left-handed circular polarisation is produced and, when the 90° phase shift is switched on in the other phase shifter, right-handed circular polarisation is produced.

3. An omnidirectional radar antenna as claimed in claim 2,
characterised in that the two phase shifters (7) of each polarisation reversal device (6) are in the form of 0°/± 90° phase shifters so that, when +90° is switched on in the one phase shifter and -90° in the other, the respectively orthogonal linear polarisation can additionally be set.

4. An omnidirectional radar antenna as claimed in any one of the preceding claims,
characterised in that the amplitude distribution along the horizontal distributor (11) is set in such a way as to produce a very high side lobe attenuation.

5. An omnidirectional radar antenna as claimed in any one of the preceding claims,
characterised in that, instead of the 0°/90° phase shifters (7) provided in each polarisation reversal device (6), all the distributors (10, 11) are provided in a double design, i.e. two vertical distributors per transmitter column and one horizontal distributor for each of the two vertical distributors on all the transmitter columns, and a single 90° phase reversal is provided.

6. An omnidirectional radar antenna as claimed in any one of the preceding claims,
characterised in that, at the front, the hollow conductor transmitters (1) have a funnel neck (12), e.g. in the form of a round funnel or a pyramid-shaped funnel.

7. An omnidirectional radar antenna as claimed in claim 6,
characterised in that the funnel neck is in the form of a diagonal funnel (13), in that the two coupling devices which are spatially offset by 90° (14, 15) are offset by ± 45° to the horizontal plane for the purpose of two-source mains infeed, and in that the two coupling devices are excited with the same phases and amplitudes to create horizontal polarisation.

8. An omnidirectional radar antenna as claimed in claim 6,
characterised in that the funnel neck is in the form of a diagonal funnel (13), in that the two coupling devices which are spatially offset by 90° (14, 15) are offset by ± 45° to the vertical plane for the purpose of two-source mains infeed, and in that the two coupling devices are excited with the same phase and amplitude to create vertical polarisation.

9. An omnidirectional radar antenna as claimed in any one of the preceding claims,
characterised in that the amplitude and phase distribution along the vertical distributor (10) is set in such a way as to produce a distinctively shaped lobe in the elevation pattern, e.g. a cosecant shape.

10. An omnidirectional radar antenna as claimed in any one of the preceding claims,
characterised in that, in the polarisation reversal devices (6), there are provided special phase shifters to set a distinctive radiation pattern, e.g. a cosec² characteristic.

11. An omnidirectional radar antenna as claimed in any one of the preceding claims,
characterised in that, in the polarisation reversal devices (6), there are also additionally provided switch-on phase shifters which permit the switching-on of another beam form, e.g. a pencil or fan beam instead of a cosec² characteristic.

12. An omnidirectional radar antenna as claimed in any one of the preceding claims,
characterised in that all the vertical distributors (10) are incorporated in a common plate.

13. An omnidirectional radar antenna as claimed in any one of the preceding claims,
characterised in that the supporting plate (2) is made from metal, e.g. aluminium, or from plastics with surface metallisation.

14. An omnidirectional radar antenna as claimed in claim 13,
characterised in that, where the supporting plate (2) is made from metal, the hollow conductor transmitters (1) are milled therein.

15. An omnidirectional radar antenna as claimed in claim 13,
characterised in that, where the supporting plate (2) is made from plastics with surface metallisation, the hollow conductor transmitters (1) are likewise metallised therein.

16. An omnidirectional radar antenna as claimed in any one of the preceding claims,
characterised in that one or more rows of forwardly projecting dipole transmitters (16) are disposed on the supporting plate (2) to form an integrated IFF antenna, and in that the supply leads (17) to the dipole transmitters are guided through the supporting plate and partially through the horizontal distributor (11), as well as between the vertical distributors (10, 11), to an IFF distributor disposed behind with a summation balance hybrid.

17. An omnidirectional radar antenna as claimed in any one of claims 1 to 15,
characterised in that the integrated IFF antenna is formed by a grid-like transmitter structure which is placed on a dielectric plate, is disposed forward of the supporting plate and has little perturbation effect on the hollow conductor transmitters, and in that the supply leads to the grid-like transmitter structure are guided through the supporting plate and partially through the horizontal distributor, as well as between the vertical distributors, to an IFF distributor disposed behind with a summation balance hybrid.

18. An omnidirectional radar antenna as claimed in claim 16 or 17,
characterised in that, on the upper side of the supporting plate (2), there is affixed an SLS transmitter for the purpose of side lobe suppression.

19. An omnidirectional radar antenna as claimed in any one of the preceding claims,
characterised in that the supporting plate (2), with all its hollow conductor transmitter apertures, and, where relevant, the IFF dipole transmitters (16) are covered on the aperture side by a low-loss radome (18).

20. An omnidirectional radar antenna as claimed in any one of the preceding claims,
characterised by a rating for the X band.

## Revendications

1. Antenne de radar panoramique de surveillance, propre à tourner autour d'un axe vertical et présentant une structure plate, comportant une pluralité d'éléments rayonnants individuels disposés en rangées et en colonnes, qui sont constitués par des guides d'ondes rayonnants ouverts vers l'avant, une plaque de support (2), qui sert à maintenir les guides d'ondes rayonnants (1) et qui présente des ouvertures (3) pour recevoir ou pour former des guides rayonnants, et deux dispositifs de couplage (4, 5) décalés de 90° dans les guides rayonnante pour une alimentation double, dans laquelle les guides rayonnants sont réalisés en tant que guides d'ondes rayonnants, la double alimentation s'effectue depuis l'arrière des éléments rayonnants et dans laquelle un dispositif de commutation de polarisation (6) est prévu au niveau de l'arrière des éléments rayonnants,
caractérisée en ce qu'une commutation entre une polarisation rectiligne et une polarisation circulaire peut être effectuée à l'aide du dispositif de commutation de polarisation (6), par l'actionnement d'un déphaseur 0° / 90° (7), qui est également placé au niveau de l'arrière de l'élément rayonnant et qui est inséré dans l'un des deux chemins d'alimentation (8, 9) associés aux dispositifs de couplage décalés de 90° dans l'espace, en ce qu'on prévoit, derrière les dispositifs de commutation de polarisation (6) et ce, derrière la jonction (20) des deux chemins d'alimentation, chaque fois pour tous les éléments rayonnants d'une colonne, un répartiteur vertical (10), réalisé sous la forme d'un guide d'ondes s'étendant verticalement, pour l'alimentation de ces éléments rayonnants avec une amplitude et une phase prévues, et en ce que les entrées de la totalité des répartiteurs verticaux sont alimentées par des sorties, disposées en conséquence, d'un répartiteur horizontal (11) qui s'étend derrière et qui est relié, par son entrée, à un appareil radar par l'intermédiaire d'une ligne d'alimentation.

2. Antenne de radar panoramique de surveillance selon la revendication 1,
caractérisée en ce qu'un déphaseur 0° / 90° (7) commutable est inséré dans chacun des deux chemins d'alimentation (8, 9), de telle manière que lors de la mise en fonction du déphasage de 90° dans un déphaseur, on obtienne une polarisation circulaire à gauche et que, lors de la mise en fonction du déphasage de 90° dans l'autre déphaseur, on obtienne une polarisation circulaire adroite.

3. Antenne de radar panoramique de surveillance selon la revendication 2,
caractérisée en ce que les deux déphaseurs (7) de chaque dispositif de commutation de polarisation (6) sont réalisés sous la forme de déphaseurs 0° / ± 90°, si bien que, lors du réglage sur + 90° de l'un des déphaseurs et sur - 90° dans l'autre déphaseur, on peut encore en plus mettre en oeuvre la polarisation rectiligne orthogonale.

4. Antenne de radar panoramique de surveillance selon l'une des revendications précédentes,
caractérisée en ce que la répartition d'amplitude le long du répartiteur horizontal (11) est réglée de telle manière qu'il en résulte une très forte atténuation des lobes secondaires.

5. Antenne de radar panoramique de surveillance selon l'une des revendications précédentes,
caractérisée en ce que, à la place des déphaseurs 0° / 90° (7) chaque fois prévus dans les dispositifs de commutation de polarisation (6), on peut prévoir une réalisation double de tous les répartiteurs (10, 11), c'est-à-dire deux répartiteurs verticaux par colonne d'éléments rayonnants et un répartiteur horizontal pour chaque fois l'un des deux répartiteurs verticaux de toutes les colonnes d'éléments rayonnants, et une unique commutation de phase de 90°.

6. Antenne de radar panoramique de surveillance selon l'une des revendications précédentes,
caractérisée en ce que les guides d'ondes rayonnants (1) présentent, à l'avant, un appendice en entonnoir (12), par exemple sous la forme d'un entonnoir rond ou d'un entonnoir pyramidal.

7. Antenne de radar panoramique de surveillance selon la revendication 6,
caractérisée en ce que l'appendice en entonnoir est conformé en entonnoir diagonal (13), en ce que les deux dispositifs de couplage (14, 15), décalés de 90° dans l'espace pour une alimentation double, sont décalés de ± 45° par rapport au plan horizontal, et en ce que, pour l'obtention d'une polarisation horizontale, les deux dispositifs de couplage sont excités par des phases et des amplitudes identiques.

8. Antenne de radar panoramique de surveillance selon la revendication 6,
caractérisée en ce que l'appendice en entonnoir est conformé en entonnoir diagonal (13), en ce que les deux dispositifs de couplage (14, 15), décalés de 90° dans l'espace pour une alimentation double, sont décalés de ± 45° par rapport au plan vertical, et en ce que, pour l'obtention d'une polarisation verticale, les deux dispositifs de couplage sont excités par une phase et une amplitude identiques.

9. Antenne de radar panoramique de surveillance selon l'une des revendications précédentes,
caractérisée en ce que la répartition d'amplitude et de phase le long du répartiteur vertical (10) est réglée de telle manière qu'il en résulte un lobe de rayonnement de forme particulière dans le diagramme dans le plan vertical par exemple une forme en cosécante.

10. Antenne de radar panoramique de surveillance selon l'une des revendications précédentes,
caractérisée en ce qu'on prévoit, dans les dispositifs de commutation de polarisation (6), des déphaseurs particuliers pour le réglage d'un diagramme particulier de rayonnement, par exemple une caractéristique en cosécante carrée.

11. Antenne de radar panoramique de surveillance selon l'une des revendications précédentes,
caractérisée en ce qu'on prévoit, dans les dispositifs de commutation de polarisation (6), encore des déphaseurs particuliers qui peuvent être mis en fonction de façon supplémentaire et qui permettent la mise en oeuvre d'une autre forme de faisceau, par exemple, à la place d'une caractéristique en cosécante carrée, un faisceau très étroit ou un faisceau en éventail.

12. Antenne de radar panoramique de surveillance selon l'une des revendications précédentes,
caractérisée en ce que tous les répartiteurs verticaux (10) sont formés dans une plaque commune.

13. Antenne de radar panoramique de surveillance selon l'une des revendications précédentes,
caractérisée en ce que la plaque de support (2) consiste en un métal, par exemple en de l'aluminium, ou en une matière plastique à surface métallisée.

14. Antenne de radar panoramique de surveillance selon la revendication 13,
caractérisée en ce que, dans le cas d'une fabrication de la plaque de support (2) à partir d'un métal, les guides d'ondes rayonnants (1) sont obtenus par fraisage de celle-ci.

15. Antenne de radar panoramique de surveillance selon la revendication 13,
caractérisée en ce que, dans le cas d'une fabrication de la plaque de support (2) en une matière plastique à surface métallisée, les guides d'ondes rayonnants (1) sont également métallisés à l'intérieur de celle-ci.

16. Antenne de radar panoramique de surveillance selon l'une des revendications précédentes,
caractérisée en ce qu'on prévoit, en tant qu'antenne IFF (d'identification ami-ennemi) intégrée, une ou plusieurs rangées d'éléments rayonnants dipôles (16) sur la plaque de support (2) et faisant saillie vers l'avant, et en ce que les lignes d'alimentation (17) allant vers les éléments rayonnants dipôles passent à travers la plaque de support et, en partie, dans le répartiteur horizontal (11) ainsi qu'entre les répartiteurs verticaux (10, 11) vers un répartiteur IFF, situé derrière avec un élément hybride différentiateur de sommes.

17. Antenne de radar panoramique de surveillance selon 'une des revendications 1 à 15,
caractérisée en ce qu'une structure d'éléments rayonnants en forme de grille appliquée, en tant qu'antenne IFF intégrée, sur une plaque isolante, est disposée devant la plaque de support, avec une répercussion réduite sur les guides d'ondes rayonnants, et en ce que les lignes d'alimentation allant vers la structure d'éléments rayonnants en forme de grille passent à travers la plaque de support et, en partie, dans le répartiteur horizontal ainsi qu'entre les répartiteurs verticaux vers un répartiteur IFF, situé derrière avec un élément hybride différentiateur de sommes.

18. Antenne de radar panoramique de surveillance selon la revendication 16 ou 17,
caractérisée en ce qu'un élément rayonnant SLS (à suppression des lobes secondaires), destiné à la suppression des signaux des lobes secondaires, est monté sur la face supérieure de la plaque de support (2).

19. Antenne de radar panoramique de surveillance selon l'une des revendications précédentes,
caractérisée en ce que la plaque de support (2), avec toutes ses ouvertures de guides d'ondes rayonnants et, le cas échéant, les éléments rayonnants dipôles IFF (16), sont recouverts, du côté des ouvertures, par un radôme (18) à faibles pertes.

20. Antenne de radar panoramique de surveillance selon l'une des revendications précédentes,
caractérisée par un dimensionnement pour la bande X.
